# EUROPÄISCHE PATENTSCHRIFT

(11) **EP 1 240 462 B1**
(45) Veröffentlichungstag und Bekanntmachung des Hinweises auf die Patenterteilung: **01.12.2004**
(21) Anmeldenummer: 00987092.4
(22) Anmeldetag: 08.11.2000
(51) Int. Cl.: F23Q 7/00

(54) **GLÜHSTIFTKERZE**
SHEATHED ELEMENT HEATER PLUG
BOUGIE CRAYON DE PRECHAUFFAGE

(30) Priorität: 11.12.1999 DE 19959766
(43) Veröffentlichungstag der Anmeldung: 18.09.2002
(73) Patentinhaber: ROBERT BOSCH GMBH, 70442 Stuttgart (DE)
(72) Erfinder: HALUSCHKA, Christoph, D-63911 Klingenberg (DE); ARNOLD, Juergen, 71726 Benningen (DE); WEIN, Vera, 70176 Stuttgart (DE); BACH, Rainer, 75446 Wiernsheim (DE); HRASTNIK, Klaus, 70180 Stuttgart (DE); KERN, Christoph, 71546 Aspach (DE)
(86) Internationale Anmeldenummer: PCT/DE2000/003898
(87) Internationale Veröffentlichungsnummer: WO 2001/042715

(56) Entgegenhaltungen:
- DE-U- 9 112 242
- DE-U- 9 112 300
- PATENT ABSTRACTS OF JAPAN vol. 008, no. 177 (M-317), 15. August 1984 (1984-08-15) & JP 59 068569 A (NISSAN JIDOSHA KK), 18. April 1984 (1984-04-18)

## Beschreibung

Die Erfindung betrifft eine Glühstiftkerze, insbesondere zum Starten einer selbstzündenden Verbrennungskraftmaschine.

### Stand der Technik

Glühstiftkerzen der gattungsgemäßen Art sind bekannt. Zum Starten einer selbstzündenden Verbrennungskraftmaschine ist eine Initialzündung eines Kraftstoff-Luft-Gemisches erforderlich. Hierzu werden Glühstiftkerzen eingesetzt, die in einer Wandung eines Verbrennungsraumes angeordnet sind. Die Glühstiftkerzen umfassen einen Glühstift, der mit dem zu zündenden Kraftstoff-Luft-Gemisch in Kontakt bringbar ist.

Bekannt ist, den Glühstift aus einer elektrisch leitfähigen Keramik zu fertigen. Der Glühstift besitzt hierbei einen definierten elektrischen Widerstand, so dass bei Verbinden des Glühstiftes mit einer Spannungsquelle ein Heizstrom fließt, der zum Erwärmen des Glühstiftes auf eine definierte Temperatur führt.

Diese Temperatur reicht aus, um das Kraftstoff-Luft-Gemisch zu zünden.

Zur Überwachung und Steuerung des Betriebes der selbstzündenden Verbrennungskraftmaschine ist es wünschenswert, Kenntnis über eine Glühstifttemperatur zu haben. Hierzu ist bekannt, den über den Glühstift fließenden Heizstrom zu messen, um hieraus eine Temperatur des Glühstiftes abzuleiten. Bekannterweise bestehen die elektrisch leitfähigen Keramiken, aus denen die Glühstifte gefertigt sind, aus einem Material mit einem positiven Temperaturkoeffizienten. Das heißt, mit steigender Temperatur steigt der Widerstand, so dass bei konstanter Versorgungsspannung der Heizstrom abnimmt. Hieraus kann über den zeitlichen Verlauf des Heizstromes auf die momentane Temperatur des Glühstiftes geschlossen werden. Allerdings ist bei dieser bekannten Anordnung nachteilig, dass die Temperaturverteilung über die Länge des Glühstiftes bei gleichem Heizstrom stark variieren kann. Die Temperaturverteilung ist beispielsweise abhängig von einer Drehzahl, einem Lastzustand und/oder einer Kühlung der Verbrennungskraftrmaschine. Experimentelle Untersuchungen haben ergeben, dass hierbei Temperaturunterschiede von bis zu 200 °C auftreten können.

Aus dem Dokument DE-U-91 12 242 ist eine Glühstiftkerze mit einem Glühstift bekannt, der in einen, ein zündbares Kraftstoff-Luft-Gemisch aufweisenden Brennraum eingreift. Der Glühstift, der eine elektrisch leitfähige Keramik umfaßt, ist durch Verbinden mit einer Spannungsquelle auf eine Zündtemperatur aufheizbar. Der Glühstift weist eine Aufnahme auf, in der ein Temperatursensor integriert ist. Bei dieser Anordnung ist der Temperatursensor vollständig an einer Außenseite des Glühstiftes angebracht. Damit erfolgt in nachteiliger Weise eine Beeinträchtigung der eigentlichen Glühfunktion des Glühstiftes.

### Vorteile der Erfindung

Die erfindungsgemäße Glühstiftkerze mit den Merkmalen eines jeden der beiden unabhängigen Ansprüche 1, 2 bietet den Vorteil, dass eine unmittelbare Temperaturmessung an einem Glühstift erfolgen kann, ohne dass dessen eigentliche Glühfunktion beeinträchtigt wird.

Mit dem integrierten Temperatursensor läßt sich eine aktuelle Temperatur des Glühstiftes sowohl im aktiven Betrieb der Glühstiftkerze als auch bei passiver Anordnung der Glühstiftkerze bestimmen. Insbesondere ist hierbei eine Genauigkeit der Temperaturermittlung unabhängig von einem Betriebszustand der selbstzündenden Verbrennungskraftmaschine erreichbar.

In der Ausgestaltung der Erfindung entsprechend Anspruch 1 weist der Glühstift eine auf einer Längsachse des Glühstiftes verlaufende Sackbohrung zur Aufnahme des Temperatursensors auf. Hierdurch wird erreicht, dass die Integration des Temperatursensors in der Glühstiftkerze in besonders einfacher Weise möglich ist. Ein zusätzlicher Bauraum für den Temperatursensor wird nicht benötigt,da dieser quasi innenliegend in dem Glühstift integriert ist.

In der Ausgestaltung der Erfindung entsprechend Anspruch 2 verläuft die Aufnahme für den Temperatursensor unter einem Winkel zur Längsachse des Glühstiftes. Dadurch wird erreicht, dass der Temperatursensor über eine Teillänge innenliegend in dem Glühstift integriert ist.

In einer bevorzugten Ausgestaltung der Erfindung ist vorgesehen, dass die den Temperatursensor aufnehmende Bohrung des Glühstiftes zumindest bereichsweise eine randoffene Nut des Glühstiftes ist. Hierdurch wird vorteilhaft möglich, den Temperatursensor bis an eine äußere Umfangswandung des Glühstiftes zu führen, so dass eine besonders exakte Temperaturmessung möglich ist, da durch die Anordnung in der randoffenen Ausnehmung die Berücksichtigung eines thermischen Übergangswiderstandes des keramischen Materials des Glühstiftes nicht erforderlich ist.

Weitere bevorzugte Ausgestaltungen der Erfindung ergeben sich aus den übrigen, in den Unteransprüchen genannten Merkmalen.

### Zeichnungen

Die Erfindung wird nachfolgend in Ausführungsbeispielen anhand der zugehörigen Zeichnungen näher erläutert. Es zeigen:
- Figur 1: eine Schnittansicht durch eine Glühstiftkerze in einer ersten Ausführungsvariante;
- Figur 2: eine schematische Ansicht eines Temperatursensors ;
- Figur 3: eine schematische Schnittansicht durch einen Glühstift;
- Figur 4: eine Schnittansicht durch eine Glühstiftkerze in einer zweiten Ausführungsvariante;
- Figuren 5 und 6: schematische Ansichten eines Glühstiftes gemäß der zweiten Ausführungsvariante und
- Figuren 7 und 8: schematische Ansichten eines Glühstiftes in einer weiteren Ausführungsvariante.

### Beschreibung der Ausführungsbeispiele

Figur 1 zeigt eine Glühstiftkerze 10, die zum Starten einer selbstzündenden Verbrennungskraftmaschine einsetzbar ist. Die Glühstiftkerze 10 umfasst ein Kerzengehäuse 12, das im wesentlichen hohlzylindrisch ausgebildet ist. Das Kerzengehäuse 12 nimmt einen Glühstift 14 auf. Das Kerzengehäuse 12 ist in einer Wandung eines nicht dargestellten Zylindergehäuses dichtend anordbar, so dass der Glühstift 14 in den Verbrennungsraum hineinragt. Der Glühstift 14 ist über eine Kontaktfeder 16 mit einem Kontaktbolzen 18 elektrisch leitend verbunden. Der Kontaktbolzen 18 ist in nicht näher dargestellter Weise mit einer Spannungsquelle, im Kraftfahrzeug der Kraftfahrzeugbatterie, verbindbar, so dass über den Kontaktbolzen 18 und ein Kontaktelement, beispielsweise eine Kontaktfeder 16, der Glühstift 14 mit einer Spannung beaufschlagbar ist. Der Glühstift 14 selber besteht aus einem keramischen, elektrisch leitfähigen Material. Die Glühstiftkerze 10 umfasst weitere Bestandteile, von denen hier noch Dichtungen 20 beziehungsweise 22, eine Keramikhülse 24, ein Metallring 26 sowie ein Spannelement 28 bezeichnet sind. Die Glühstiftkerze 10 umfasst ferner einen integrierten Temperatursensor 30, der sich im wesentlichen über die gesamte Länge der Glühstiftkerze 10 entlang einer Längsachse 32 erstreckt.

Aufbau und Funktion derartiger Glühstiftkerzen 10 sind allgemein bekannt, so dass hierauf im Rahmen der vorliegenden Beschreibung im einzelnen nicht näher eingegangen werden soll.

Beim bestimmungsgemäßen Einsatz der Glühstiftkerze 10 wird der Glühstift 14 mit der Spannung U beaufschlagt, so dass es zum Fließen eines Heizstromes I kommt. Die Höhe des Heizstromes I richtet sich nach dem elektrischen Widerstand R des Glühstiftes 14. Dieser ist so ausgelegt, dass dieser als Heizelement (Glühelement) wirkt. Hierbei kann vorgesehen sein, dass die Verteilung des elektrischen Widerstandes R über die Länge des Glühstiftes 14 unterschiedlich ist. Insbesondere ist im Bereich einer Glühstiftspitze 34 ein höherer elektrischer Widerstand R konzentriert, so dass dort eine höhere Spannung U abfällt und die Erwärmung innerhalb der Glühstiftspitze 34 größer ist als im übrigen Bereich des Glühstiftes 14.

Durch den in die Glühstiftkerze 10 integrierten Temperatursensor 30 kann nunmehr eine Momentantemperatur unmittelbar im Bereich der Glühstiftspitze 34 ermittelt werden.

Der Temperatursensor 30 ist schematisch in Figur 2 vereinzelt dargestellt. Der Temperatursensor 30 besteht beispielsweise aus einer Kombination von zwei elektrisch leitfähigen Materialien, die eine der einwirkenden Temperatur proportionale Spannung erzeugt. Als Temperatursensor 30 wird beispielsweise ein an sich bekanntes Platin-Platin/Rhodium-Thermoelement verwendet. Dieser elektrische Leiter 36 ist als Leiterschleife innerhalb des Temperatursensors 30 geführt und über äußere Anschlüsse 38 mit einer Auswerteschaltung verbindbar. Der Temperatursensor 30 besteht aus einer elektrisch nicht leitfähigen, temperaturbeständigen Keramik und umfasst zur Aufnahme der Leiterschleifen eine im einzelnen nicht dargestellte Doppelkapillare. Der Temperatursensor 30 ist durch den Anschlussbolzen 18 isolierend geführt. Hierzu besitzt der Anschlussbolzen 18 eine in Längserstreckung der Glühstiftkerze verlaufende Bohrung 40. Da der Temperatursensor 30 über seinem äußeren Umfang aus elektrisch isolierender Keramik besteht, ist ein Kurzschluss mit dem Anschlussbolzen 24 ausgeschlossen.

Innerhalb des Glühstiftes 14 ist der Temperatursensor 30 bis unmittelbar in die Glühstiftspitze 34 geführt. Der Glühstift 14 selber besteht üblicherweise aus der elektrisch leitfähigen Keramik, die einen Isolierkern 42 umgibt. Hierdurch kommt es zur Ausbildung der U-förmigen Leiterschleife aus dem elektrisch leitfähigen keramischen Material des Glühstiftes 14. Der Temperatursensor 30 ist nun innerhalb des Isolierkerns 30 angeordnet oder bildet aufgrund seiner äußeren elektrisch isolierenden Eigenschaften selber den Isolierkern 42. Ein Abstand des Temperatursensors 30 zum elektrisch leitfähigen Bereich des Glühstiftes 14 beträgt beispielsweise 0,2 mm.

Figur 3 zeigt den Glühstift 14 in Einzeldarstellung. Hierbei wird deutlich, dass der Glühstift 14 eine auf der Längsachse 30 verlaufende Aufnahme 44 aufweist, in die der Temperatursensor 30 einbringbar ist. Die Aufnahme 44 erstreckt sich unmittelbar bis in die Glühstiftspitze 34. Die Aufnahme 44 ist von einer Sackbohrung 45 gebildet.

Die Aufnahme 44 wird vorzugsweise im Grünzustand der Keramik eingebracht. Hierdurch werden Materialabplatzungen oder dergleichen während des Einbringens der Aufnahme 44 vermieden.

Figur 4 zeigt eine Glühstiftkerze 10 in einer weiteren Ausführungsvariante, wobei gleiche Teile wie in Figur 1 mit gleichen Bezugszeichen versehen und nicht nochmals erläutert sind. Insofern wird nur auf die bestehenden Unterschiede eingegangen. Übriger Aufbau und Funktion sind identisch.

Bereits in der Ansicht in Figur 4 wird deutlich, dass der Temperatursensor 30 hier innerhalb des Glühstiftes 14 auf einer von der Längsachse 32 abweichenden Orientierung angeordnet ist. Die Anordnung des Temperatursensors 30 ist hierbei so gewählt, dass mit zunehmender Annäherung an die Glühstiftspitze 34 der radiale Abstand zur Längsachse 32 zunimmt, bis der Temperatursensor 30 die Umfangsfläche 46 des Glühstiftes 14 schneidet. In den Figuren 5 bis 8 ist hierzu jeweils der Glühstift 14 in zwei unterschiedlichen Ausführungsformen gezeigt.

Figur 5 zeigt eine Draufsicht auf den Glühstift 14 - gemäß Figur 4 von rechts gesehen - und Figur 6 eine um 90° zur Figur 5 gedrehte Schnittdarstellung. Es wird deutlich, dass die Aufnahme 44 zur Aufnahme des Temperatursensors 30 zunächst von einer Bohrung 47 gebildet ist, die im Bereich der Längsachse 32 beginnend zunächst unter einem Winkel α zur Längsachse 32 verläuft. Der Winkel α ist so gewählt, dass bezogen auf die Gesamtlänge 1 des Glühstiftes 14 die Bohrung 47 etwa bei ½ auf der Mantelfläche 46 mündet und in eine randoffene Ausnehmung 48 übergeht. Eine Tiefe der randoffenen Ausnehmung 48 ist hierbei einem Durchmesser des Temperatursensors 30 angepasst, so dass dieser radial nicht über die Mantelfläche 46 des Glühstiftes 14 übersteht.

In den Figuren 7 und 8 ist eine weitere Ausführungsvariante gezeigt, bei der die Aufnahme 44 von einem Radialschlitz 50 gebildet wird, der über die Länge 1 des Glühstiftes 14 zunächst bis zur Länge ¹/₂ eine abnehmende Tiefe aufweist und dann in die bereits in Figur 6 gezeigte randoffene Ausnehmung 48 übergeht. Durch Ausbildung des Schlitzes 50 wird es möglich, den Temperatursensor 30 radial in den Glühstift 14 einzulegen, während er gemäß dem Ausführungsbeispiel in den Figuren 5 und 6 zunächst in die Bohrung 47 eingefädelt werden muss, um dann in die randoffene Ausnehmung 48 eingelegt werden zu können.

Sowohl die Bohrung 47 gemäß dem Ausführungsbeispiel in den Figuren 5 und 6 als auch die Nut 50 gemäß dem Ausführungsbeispiel in den Figuren 7 und 8 als auch beiden Ausführungsbeispielen gemeinsame randoffene Ausnehmungen 48 sind in einem Bereich des Glühstiftes 14 angeordnet, der aus einem isolierenden Material besteht. Der Glühstift 14 besteht bekannterweise aus einem Schichtaufbau, wobei eine isolierende Keramik in die U-förmige Leiterschleife aus elektrisch leitfähiger Keramik eingebettet ist. Somit wird eine Beeinträchtigung der elektrisch leitfähigen Keramik, beispielsweise des Querschnittes der elektrisch leitfähigen Schicht, vermieden. Eine Befestigung des Temperatursensors 30 in der Bohrung 47 beziehungsweise der Nut 50 und der randoffenen Ausnehmung 48 'kann durch Einglasen mittels einer Glaskeramik erfolgen. Hierbei ist ein Wärmeausdehnungsverhalten dieser Glaskeramik, des Keramikmaterials des Temperatursensors 30 und des Isolationskeramikmaterials des Glühstiftes 14 aufeinander abgestimmt, so dass bei Erwärmung des gesamten Schichtverbundes ein im wesentlichen gleiches Wärmeausdehnungsverhalten gegeben ist.

## Patentansprüche

1. Glühstiftkerze (10), insbesondere zum Starten einer selbstzündenden Verbrennungskraftmaschine, mit einem Glühstift (14), der in einen, ein zündbares Kraftstoff-Luft-Gemisch aufweisenden Brennraum eingreift, welcher Glühstift (14) eine elektrisch leitfähige Keramik umfaßt und durch Verbinden mit einer Spannungsquelle auf eine Zündtemperatur aufheizbar ist, welche Glühstiftkerze (10) einen integrierten Temperatursensor (30) umfaßt, der in einer Aufnahme (44) des Glühstiftes (14) integriert ist, **dadurch gekennzeichnet, daß** die Aufnahme (44) eine Sackbohrung (45) ist, die auf einer Längsachse (32) des Glühstiftes (14) verläuft.

2. Glühstiftkerze, insbesondere zum Starten einer selbstzündenden Verbrennungskraftmaschine, mit einem Glühstift (14), der in einen, ein zündbares Kraftstoff-Luft-Gemisch aufweisenden Brennraum eingreift, welcher Glühstift (14) eine elektrisch leitfähige Keramik umfaßt und durch Verbinden mit einer Spannungsquelle auf eine Zündtemperatur aufheizbar ist, welche Glühstiftkerze (10) einen integrierten Temperatursensor (30) umfaßt, der in einer Aufnahme (44) des Glühstiftes (14) integriert ist, **dadurch gekennzeichnet, daß** die Aufnahme (44) unter einem Winkel (α) zur Längsachse (32) verläuft.

3. Glühstiftkerze nach Anspruch 2, **dadurch gekennzeichnet, daß** die Aufnahme (44) zunächst eine Bohrung (47) umfaßt, die an einer Mantelfläche (46) des Glühstiftes (14) mündet und dann in eine randoffene Ausnehmung (48) übergeht.

4. Glühstiftkerze nach Anspruch 3, **dadurch gekennzeichnet, daß** die Bohrung (47) in der Mantelfläche (46) bei etwa 1/2 mündet, wobei (1) die Gesamtlänge des Glühstiftes (14) ist.

5. Glühstiftkerze nach Anspruch 4, **dadurch gekennzeichnet, daß** die randoffene Ausnehmung (48) eine Tiefe besitzt, die einem Durchmesser des Temperatursensors (30) entspricht.

6. Glühstiftkerze nach Anspruch 3, **dadurch gekennzeichnet, daß** die Aufnahme (44) zunächst einen Radialschlitz (50) umfaßt, der in eine randlose Ausnehmung (48) übergeht.

## Claims

1. Sheathed-element glow plug (10), in particular for starting a compression-ignition internal combustion engine, having a sheathed element (14) which engages in a combustion chamber containing an ignitable fuel-air mix, which sheathed element (14) comprises an electrically conductive ceramic and can be heated to an ignition temperature by being connected to a voltage source, which sheathed-element glow plug (10) comprises an integrated temperature sensor (30) which is integrated in a receiving part (44) of the sheathed element (14), **characterized in that** the receiving part (44) is a blind bore (45) which runs along a longitudinal axis (32) of the sheathed element (14).

2. Sheathed-element glow plug, in particular for starting a compression-ignition internal combustion engine, having a sheathed element (14) which engages in a combustion chamber containing an ignitable fuel-air mix, which sheathed element (14) comprises an electrically conductive ceramic and can be heated to an ignition temperature by being connected to a voltage source, which sheathed-element glow plug (10) comprises an integrated temperature sensor (30) which is integrated in a receiving part (44) of the sheathed element (14), **characterized in that** the receiving part (44) runs at an angle (α) with respect to the longitudinal axis (32).

3. Sheathed-element glow plug according to Claim 2, **characterized in that** the receiving part (44) comprises firstly a bore (47), which opens out at a lateral surface (46) of the sheathed element (14) and then merges into an open-edged recess (48).

4. Sheathed-element glow plug according to Claim 3, **characterized in that** the bore (47) opens out in the lateral surface (46) at approximately 1/2, where (1) is the total length of the sheathed element (14).

5. Sheathed-element glow plug according to Claim 4, **characterized in that** the open-edged recess (48) has a depth which corresponds to a diameter of the temperature sensor (30).

6. Sheathed-element glow plug according to Claim 3, **characterized in that** the receiving part (44) comprises firstly a radial slot (50), which merges into an edge-free recess (48).

## Revendications

1. Bougie à tige incandescente (10), notamment pour démarrer un moteur à combustion interne auto-inflammable, comprenant une tige incandescente (14) qui pénètre dans une chambre de combustion présentant un mélange air-carburant inflammable, cette tige incandescente (14) comprenant une céramique électriquement conductrice et pouvant être chauffée à une température d'allumage par une liaison à une source de tension, cette bougie à tige incandescente (10) comprenant un capteur de température (30) intégré dans un logement (44) de la tige incandescente (14),
**caractérisée en ce que**
le logement (44) est un perçage borgne (45) qui s'étend sur un axe longitudinal (32) de la tige incandescente (14).

2. Bougie à tige incandescente, notamment pour démarrer un moteur à combustion interne auto-inflammable, comprenant une tige incandescente (14) qui pénètre dans une chambre de combustion présentant un mélange air-carburant inflammable, cette tige incandescente (14) comprenant une céramique électriquement conductrice et pouvant être chauffée à une température d'allumage par une liaison à une source de tension, cette bougie à tige incandescente (10) comprenant un capteur de température (30) intégré dans un logement (44) de la tige incandescente (14),
**caractérisée en ce que**
le logement (44) s'étend sur un angle (α) par rapport à l'axe longitudinal (32).

3. Bougie à tige incandescente selon la revendication 2,
**caractérisée en ce que**
le logement (44) comprend également un alésage (47) qui débouche à la surface enveloppe (46) de la tige incandescente (14), puis arrive dans une entaille à bord ouvert (48).

4. Bougie à tige incandescente selon la revendication 3,
**caractérisée en ce que**
l'alésage (47) débouche à environ ℓ/2 de la surface enveloppe (46), ℓ étant la longueur totale de la tige incandescente (14).

5. Bougie à tige incandescente selon la revendication 4,
**caractérisée en ce que**
l'entaille à bord ouvert (48) a une profondeur qui correspond au diamètre du capteur de température (30).

6. Bougie à tige incandescente selon la revendication 3,
**caractérisée en ce que**
le logement (44) comprend également une fente radiale (50) qui arrive dans une entaille sans bord (48).
